# EUROPÄISCHE PATENTSCHRIFT

(11) **EP 0 344 625 B1**
(45) Veröffentlichungstag und Bekanntmachung des Hinweises auf die Patenterteilung: **14.12.1994**
(21) Anmeldenummer: 89109486.4
(22) Anmeldetag: 26.05.1989
(51) Int. Cl.: H01H 23/02

(54) **Elektrischer Tastschalter**
Electrical push button switch
Interrupteur à bouton-poussoir

(30) Priorität: 03.06.1988 DE 3818810
(43) Veröffentlichungstag der Anmeldung: 06.12.1989
(73) Patentinhaber: Asea Brown Boveri Aktiengesellschaft, 68309 Mannheim (DE)
(72) Erfinder: Geck, Berthold, D-5990 Altena (DE); Schmalenbach, Werner, D-5880 Lüdenscheid (DE)
(74) Vertreter: Rupprecht, Klaus, Dipl.-Ing.

(56) Entgegenhaltungen:
- EP-A- 0 268 692
- DE-A- 2 931 370
- FR-A- 2 420 198
- US-A- 4 259 552

## Beschreibung

Die Erfindung bezieht sich auf einen elektrischen Tastschalter der im Oberbegriff des Anspruchs 1 genannten Art.

Tastschalter sind Schalter ohne Verklinkung (Sperre) der beweglichen Schaltstücke, wodurch die Schaltstücke vermittels einer inneren Rückzugskraft bei Fortfall der Antriebskraft (z.B. Fingerdruck) wieder in ihre Ausgangsstellung zurückkehren. Tastschalter dienen vorzugsweise dem kurzzeitigen Schließen (Ein-Taster) oder Öffnen (Aus-Taster) von Stromkreisen. Tastschalter sind als Druckknopftaster oder Wipptaster in vielfältigen Ausführungsformen bekannt.

Insbesondere für Schaltungen mit niedrigen Spannungen und Strömen sind Tastschalter bekannt geworden, welche mit Hilfe von Schnappfedern einen einzelnen Schaltvorgang auslösen. Dieses Prinzip findet vorzugsweise Anwendung bei Computer- und Schreibmaschinentastaturen. Die Schnappfedern liegen hierbei mit äußeren Kontaktfüßen auf Leiterbahnflächen auf. Mit Hilfe eines festen Stößels wird mittig auf die Schnappfeder gedrückt. Wenn die auf das Betätigungselement wirkende Betätigungskraft die Rückstellkraft der Schnappfeder überschreitet, springt diese um. Da sich direkt mittig unter der Schnappfeder eine Leiterbahnfläche befindet, wird nach dem Umspringen über die Schnappfeder eine Verbindung der Leiterbahnen hergestellt. Da die Schnappfeder nach dem Umspringen auf der Leiterplatte aufliegt, ist ein weiteres Durchdrücken zum Zwecke der gestuften Zuschaltung eines weiteren Stromkreises nicht möglich. Um einen Stufentaster zu schaffen, ist es erforderlich, daß mit demselben Betätigungselement nach einem ersten Schaltvorgang mindestens ein zweiter ausgelöst wird.

Es ist ein Zweistufentaster bekannt geworden, welcher durch einen linear verschiebbaren Druckknopf betätigt wird und bei welchem zwei Schnappfedern übereinander angeordnet sind, die mittels eines starren, mittig auf die Schnappfedern einwirkenden Schaltstößels gestuft hintereinander aktiviert werden.

Aus der DE-A-2931370 ist eine mit einer Betätigungswippe versehene Tipptaste bekannt, welche über je einen mittig angeordneten ortsfesten Kontakt zwei in Abstand übereinander angeordnete federnde Kontaktscheiben aufweist, die bei Beaufschlagung zunächst einander kontaktieren und bei weiterer Beaufschlagung in einer zweiten Stufe den ortsfesten Kontakt kontaktieren.

Nachteilig ist hierbei die geringe Anzahl der erreichbaren Schaltpositionen. Ferner ist nachteilig, daß der Stufentaster ein eigenes Gehäuse benötigt, welches komplett auf einer Leiterplatte befestigt werden muß und bei dem die nach außen herausgeführten Kontaktfüße gesondert angeschlossen werden müssen. Darüberhinaus ist von Nachteil, daß bei Stufentastern mit zwei übereinanderliegenden Schnappfedern sehr feine Herstellungstoleranzen einzuhalten sind. Auch ist die Belastbarkeit hinsichtlich Schaltleistung und Lebensdauer infolge des größeren Schaltwegs der oberen Schnappfeder gering. Es ist deshalb Aufgabe der Erfindung, einen elektrischen Tastschalter der im Oberbegriff des Anspruchs 1 genannten Art unter Vermeidung der bekannten Nachteile zu einem mehrpoligen Stufentaster weiterzubilden, welcher ein stufenweises Zuschalten von Stromkreisen ermöglicht und der in Flachbauweise erstellt werden kann, sowie Fertigungsvorteile bietet.

Diese Aufgabe wird durch die im Anspruch 1 gekennzeichneten Merkmale gelöst. Zweckmäßige Ausgestaltungen und Weiterbildungen des Erfindungsgegenstandes sind in den Unteransprüchen näher gekennzeichnet.

Dadurch, daß zum Zwecke der Ausbildung eines mehrpoligen Stufentasters das bekannte Prinzip eines zweistufigen Druckknopftasters verlassen wird und der Tastschalter als Wipptaster mit einer Betätigungswippe ausgebildet wird, wird allein hierdurch schon eine Verdoppelung der Schaltpositionen erreicht. Zudem wird durch die gegenüber dem Stand der Technik zusätzliche Verwendung von in Abhängigkeit von der Betätigungskraft längenvariablen Schaltstößeln ein gleichsinniges stufenweises Durchschalten ermöglicht.

Durch die planare Anordnung der Schnappfedern auf einer Leiterplatte läßt sich im Zusammenwirken mit den jeweils parallel zueinander an den Wippenarmen der Betätigungswippe angeformten Schaltstößeln der erfindungsgemäße Stufentastschalter besonders vorteilhaft in Flachbauweise erstellen.

Ferner wird infolge der zur Schwenkachse der Betätigungswippe achsensymmetrischen Anordung der Schaltstößel wegen der hierdurch erreichten symmetrischen Kraft- und Hebelverhältnisse eine bedienerfreundliche Ausgestaltung des Erfindungsgegenstandes ermöglicht.

Die vorzugsweise kalottenförmig gestalteten Schnappfedern bewirken in Verbindung mit einem alternierenden Auf-Lücke-Setzen der Schnappfedern eine besonders platzsparende Anordnung.

Fertigungsvorteile lassen sich dadurch erzielen, daß die Schnappfedern mittels einer Positionierungsplatte vorpositioniert und über eine Leiterplatte gelegt werden. Dadurch ist bei dem erfindungsgemäßen Stufentastschalter der elektrische Teil (Leiterplatte, Positionierungsplatte mit Schnappfedern) und der mechanische Teil (Betätigungswippe mit angeformten Schaltstößeln) fertigungstechnisch getrennt. Das Anlöten von gesonderten Kontaktanschlüssen kann entfallen.

In besonders bevorzugter Ausführungsform wird der erfindungsgemäße Stufentastschalter auf jeder Seite der Betätigungswippe jeweils mit einem längenvariablen und einem längenkonstanten Schaltstößel ausgestattet. Er kann so als Fensterhebertaster für die stufenweise Betätigung von Fensterhebermotoren in Kraftfahrzeugen verwendet werden, wodurch sich ein 5-Positionen-Taster ergibt. Durch die waagerechte Position der Betätigungswippe ist eine Ruheposition festgelegt. Durch das bei Betätigung der Betätigungswippe zunächst bewirkte Umspringen der schwenkachsennah angeordneten Schnappfeder (erste Schaltposition) soll das Fenster solange auf- oder abfahren, wie der Taster gedrückt wird. Bei weiterem Durchdrücken der Betätigungswippe (zweite Schaltposition) wird, während die erste Schaltposition eingeschaltet bleibt, mit Hilfe einer nachgeschalteten Elektronik (z.B. Aktivierung eines Stromstoßrelais) das Fenster auf die jeweilige Endposition automatisch gefahren. Der Taster braucht in diesem Fall nicht weiter gedrückt zu werden.

Ausführungsbeispiele der Erfindung werden nachfolgend mit Hilfe der Zeichnungen näher beschrieben und erläutert.

Es zeigen:
- Figur 1:: Den erfindungsgemäßen Stufentastschalter in Schnittdarstellung gemäß der in Figur 2 eingezeichneten Schnittlinie A-B gemäß einem ersten Ausführungsbeispiel.
- Figur 2:: Eine Aufsicht auf die Anordnung der vom erfindungsgemäßen Stufentastschalter zu aktivierenden Schnappfedern ohne Gehäuseoberteil und ohne Betätigungswippe gemäß einem ersten Ausführungsbeispiel,
- Figur 3:: eine schematische Ansicht einer Hälfte des erfindungsgemäßen Stufentastschalters in Ausgangsposition P₀ gemäß einem weiteren Ausführungsbeispiel mit n=3 Schaltstößeln 8,9.

Nachfolgend wird ein erstes Ausführungsbeispiel beschrieben. Wie Figur 1 erkennen läßt, weist der erfindungsgemäße Stufentastschalter ein Gehäuseunterteil 1 auf, in welchem eine Leiterplatte 3 angeordnet ist. Auf der Leiterplatte 3 befinden sich Schnappfedern SFₙ, SFₙ′, welche mit Hilfe einer Positionierungsplatte 4 jeweils unterhalb von Wippenarmen A, A′ einer Betätigungswippe 5 positioniert sind.

Im Gehäuseoberteil 2 ist die zweiarmige Betätigungswippe 5 um eine parallel zur Positionierungsplatte 4 verlaufende Schwenkachse 16 ortsfest schwenkbar gelagert. An jedem, vorzugsweise großflächig ausgebildeten Wippenarm A, A′ der Betätigungswippe 5 sind senkrecht hierzu zwei jeweils in Richtung der vier Schnappfedern SF₁, SF₂ SF₁′, SF₂′ weisende Schaltstößel 8,9 angeformt. Etwa in Höhe eines ersten Betätigungswippenlagers (nicht abgebildet) und beabstandet zur Schwenkachse 16 der Betätigungswippe 5 ist ein zweiter Schaltstößel 9 sowie ebenfalls in Höhe eines zweiten Betätigungswippenlagers (nicht abgebildet), jedoch in größerem Abstand zur Schwenkachse 16 ist ein erster Schaltstößel 8 angeformt. Der zweite Schaltstößel 9 ist mittels eines in ihm gleitbeweglich und teleskopartig geführten sowie federbelasteten Gleitstücks 7 in Abhängigkeit von einer auf die Betätigungswippe 5 wirkenden Betätigungskraft längenvariabel ausgebildet. Hierzu weist der zweite Schaltstößel 9 eine angeformte Hülse 6 auf, in deren Hubraum 10 das Gleitstück 7 mittels angeformter Rastnasen 11 gehalten wird. Das Gleitstück 7 wird durch eine vorgespannte Druckfeder DF₁ druckbeaufschlagt, wobei die Druckfeder DF₁ einerseits in einem ersten Sackloch 13 des zweiten Schaltstößels 9 sowie andererseits in einem zweiten Sackloch 14 des Gleitstücks 7 vorgespannt gehalten ist. Die Höhe des Hubraums 10 ist so dimensioniert, daß er abhängig vom maximalen Federweg Δx der Schnappfedern SFₙ, SFₙ′ sowie von der Anzahl n (n = 1,2,3 ...) der insgesamt auf einer Betatigungswippenseite jeweils angeformten Schaltstößel 8,9 (n-1) Δx beträgt. Im vorliegenden Ausführungsbeispiel mit einem ersten Schaltstößel 8 und einem zweiten Schaltstößel 9 ist das Gleitstück 7 somit um Δx verschiebbar.

Der erste Schaltstößel 8, welcher in Ausführungsbeispielen mit n Schaltstößeln im Vergleich zu den zweiten Schaltstößeln 9 stets der am weitesten von der Schwenkachse 16 beabstandete Schaltstößel ist, ist in sich starr ausgebildet, so daß er seine Länge nicht verändern kann. Seine Länge ist stets um (n-1)Δx kürzer als die Länge des schwenkachsennächsten zweiten Schaltstößels 9 in einer Ruheposition P₀.

Figur 2 zeigt eine Aufsicht auf die in der Positionierungsplatte 4 angeordneten Schnappfedern SF₁, SF₂, SF₁′, SF₂′. Deren Kalottenscheitel K₁, K₂, K₁′, K₂′ sind direkt unterhalb von Stößelspitzen S₁, S₂, S₁′, S₂′ positioniert. Die Schnappfedern SF₁, SF₂, SF₁′, SF₂′ sind bevorzugt kalottenförmig ausgebildet, wobei drei rotationssymmetrisch um den jeweiligen Kalottenscheitel sowie parallel zur Kalottenhöhe geführte Kalottenabschnitte durchgeführt sind.

Die Funktionsweise des erfindungsgemäßen Stufentastschalters soll nachfolgend am ersten Ausführungsbeispiel beschrieben werden. In der Ruheposition P₀, in welcher der Kippwinkel α der Betätigungswippe 5 Null Grad beträgt, liegen die Stößelspitzen S₁, S₂ der Schaltstößel 8, 9 in einer mit der Positionierungsebene der Positionierungsplatte 4 den maximalen Kippwinkel α bildenden Ausrichtungsebene 15. Die Stößelspitze S1 des zweiten Schaltstößels 9 liegt hierbei auf dem Kalottenscheitel K1 der zugeordneten Schnappfeder SF₁ auf. Die Stößelspitze S2 des ersten Schaltstößels 8 hat in der Ruheposition P₀ vom Kalottenscheitel K2 der dem ersten Schaltstoßel 8 zugeordneten Schnappfeder SF₂ den Abstand Δx. Da die Federkonstante D1 der im zweiten Schaltstößel 9 angeordneten Druckfeder DF₁ so dimensioniert ist, daß sie größer als die Federkonstante D₀ der Schnappfedern SFₙ, SFₙ′ ist, wird erreicht, daß durch eine auf die Betätigungswippe 5 wirkende Betätigungskraft zunächst die dem zweiten Schaltstößel 9 zugeordnete Schnappfeder SF₁ umspringt. Da sich direkt mittig unter der Schnappfeder SF₁ eine Leiterbahn befindet, wird über die Schnappfeder SF₁ eine Verbindung von Leiterbahnen hergestellt. Die Spitze S₂ des ersten Schaltstößels 8 liegt hierbei auf dem Kalottenscheitel K₂ auf. Damit ist eine erste Schaltposition P₁ erreicht. Wenn nun die Betätigungskraft an der Betätigungswippe 5 weiter erhöht wird, wird die Druckfeder DF₁ innerhalb des zweiten Schaltstößels 9 um Δx zusammengedrückt, wodurch das Gleitstück 7 in den Hubraum 10 des zweiten Schaltstößels 9 eingefahren wird und wodurch der starre erste Schaltstößel 8 die diesem zugeordnete Schnappfeder SF₂ aktiviert. Damit ist die zweite Schaltposition P₂ ausgelöst. Entsprechendes gilt für die andere Seite der Betätigungswippe 5.

Die Funktionsweise des erfindungsgemäßen Stufentastschalters soll anhand Figur 3 an einem weiteren Ausführungsbeispiel mit jeweils drei an jeder Wippenhälfte angeformten Schaltstößeln 8,9 beschrieben werden. Die ersten beiden von der Schwenkachse 16 aus in Richtung wachsenden Abstandes gezählten Schaltstößel sind längenvariable zweite Schaltstößel 9, während der von der Schwenkachse 16 am weitesten beabstandete Schaltstößel ein starrer erster Schaltstößel 8 ist. In der Ruheposition P₀ liegt die Stößelspitze S₁ auf der zugeordneten Schnappfeder SF₁ auf. Die Stoßelspitze S2 ist vom Kalottenscheitel K2 der zugeordneten Schnappfeder SF₂ um Δx entfernt. Die Stößelspitze S3 des ersten Schaltstößels 8 ist vom Kalottenscheitel K3 der diesem zugeordneten Schnappfeder SF₃ um 2Δx entfernt. Nach dem Aktivieren der ersten Schaltposition P₁ liegt S2 auf der zugeordneten Schnappfeder SF₂ auf, während S3 um Δx von der zugeordneten Schnappfeder SF₃ entfernt ist. Beim Aktivieren der zweiten Schaltposition P₂ wird der schwenkachsennahe zweite Schaltstößel 9 um Δx verkürzt, da die Federkonstante D2 des mittleren zweiten Schaltstößels 9 größer als die Federkonstante D1 der Druckfeder DF₁ des schwenkachsennahen zweiten Schaltstößels 9 dimensioniert ist. Beim weiteren Durchdrücken der Betätigungswippe 5 bis zum maximalen Kippwinkel α wird durch den starren ersten Betätigungsstößel 8 die diesem zugeordnete Schnappfeder SF₃ aktiviert und die dritte Schaltposition P₃ ausgelöst. Hierbei hat sich die im mittleren zweiten Schaltstoßel 9 angeordnete Druckfeder DF₂ um Δx zusammengeschoben, während die im schwenkachsennahen zweiten Schaltstößel 9 befindliche Druckfeder DF₁ sich um 2Δx zusammengeschoben hat. Nach Erreichen der dritten Arbeitsposition P3 liegen die Stößelspitzen S1, S2, S3 alle in der durch die Positionierungsplatte 4 vorgegebenen Positionierungsebene. Durch geeignete Dimensionierung der Federkonstanten D₁, D₂ der in den beiden zweiten Schaltstößeln 9 angeordneten Druckfedern DF₁, DF₂, wobei D2 größer D1 größer D0 gilt, läßt sich somit ein Stufentastschalter mit drei Arbeitsstellungen P₁, P₂, P₃ auf jeder Seite der Betätigungswippe 5 schaffen.

## Patentansprüche

1. Elektrischer Tastschalter, insbesondere für die stufenweise Betätigung von Fensterhebermotoren in Kraftfahrzeugen, mit mindestens zwei Schnappfedern und mit einer bis zu einem maximalen Kippwinkel (α) um eine ortsfeste Schwenkachse (16) kippbaren und aus einer stabilen Ausgangsposition (P₀) heraus in 2n (n= 1, 2, 3...) instabile Schaltpositionen (Pₙ, Pₙ′) verbringbaren zweiarmigen Betätigungswippe (5), dadurch gekennzeichnet, daß an jedem Wippenarm (A, A′) von der Schwenkachse (16) unterschiedlich beabstandete Schaltstößel (8, 9) der Anzahl n angeformt sind, deren schwenkachsenfernst angeordneter ein längenkonstanter erster Schaltstößel (8) ist und die schwenkachsennäheren betätigungskraftabhängige längenvariable zweite Schaltstößel (9) sind, daß jeweils unterhalb von Stößelspitzen (Sₙ, Sₙ′) zu diesen zentrierte und von diesen bei gleichzeitig größer werdendem Kippwinkel mittels an der Betätigungswippe (5) zunehmend angreifender Betätigungskräfte von der Schwenkachse (16) weg stufenweise fortschreitend jeweils längs eines maximalen Federwegs ΔX einzufedernde Schnappfedern (SFₙ, SFₙ′) der Federkonstante D₀ in einer durch eine Positionierungsplatte (4) vorgegebenen Positionierungsebene planar angeordnet sind, daß die n-1 zweiten Schaltstößel (9) jeweils ein in einem Hubraum (10) einer an dem Schaltstößel (9) angeformten Hülse (6) um maximal (n-1) ΔX verschiebbares, mittels einer Druckfeder (DFₙ₋₁, DFₙ₋₁′) beaufschlagtes, die Stößelspitze bildendes Gleitstück (7) aufweisen, wobei die jeweilige Druckfeder (DFₙ₋₁, DFₙ₋₁′) einerseits in einem ersten Sackloch (13) des zweiten Schaltstößels (9) sowie andererseits in einem zweiten Sackloch (14) des Gleitstücks (7) vorgespannt gehalten ist, daß die jeweilige Federkonstante Dₙ₋₁ jeder Druckfeder (DFₙ₋₁, DFₙ₋₁′) größer ist als die Federkonstante D₀ der Schnappfedern (SFₙ, SFₙ′) und die jeweilige Federkonstante Dₙ₋₁ der Druckfedern (DFₙ₋₁, DFₙ₋₁′) jeweils größer ist als die Federkonstante Dₙ₋₂ einer benachbarten und näher zur Schwenkachse (16) angeorndeten Druckfeder (DFₙ₋₂, DFₙ₋₂′) sowie jeweils kleiner ist als die Federkonstante Dₙ einer benachbarten und ferner zur Schwenkachse (16) angeordneten Druckfeder (DFₙ, DFₙ′), und daß in der Ausgangsposition (P₀) die Stößelspitzen (Sₙ, Sₙ′) in einer mit der Positionierungsebene einen maximalen Kippwinkel (α) bildenden Ausrichtungsebene (15) liegen und nach Kippung der Betätigungswippe (5) um den maximalen Kippwinkel (α) alle Stößelspitzen (Sₙ, Sₙ′) in der Positionierungsebene liegen.

2. Elektrischer Tastschalter nach Anspruch 1, dadurch gekennzeichnet, daß die in die Schaltpositionen (Pn) verbringbaren Schaltstößel (8,9) des ersten Wippenarms (A) und die in die Schaltpositionen (Pₙ′) verbringbaren Schaltstößel (8,9) des anderen Wippenarms (A′) sowie die hierzu korrespondierenden Schnappfedern (SFₙ, SFₙ′) jeweils achsensymmetrisch zur Schwenkachse (16) angeordnet sind.

3. Elektrischer Tastschalter nach Anspruch 1 oder 2, dadurch gekennzeichnet, daß die Schnappfedern (SFₙ, SFₙ′) mittels einer Positionierungsplatte (4) auf einer Leiterplatte (3) positioniert sind.

4. Elektrischer Tastschalter nach einem der vorhergehenden Ansprüche, dadurch gekennzeichnet, daß das Gleitstück (7) mittels Rastnasen (11) im Hubraum (10) der Hülse (6) gehalten und geführt ist.

5. Elektrischer Tastschalter nach einem der vorhergehenden Ansprüche, dadurch gekennzeichnet, daß jeder Wippenarm (A, A′) breitflächig ausgebildet ist.

6. Elektrischer Tastschalter nach einem der vorhergehenden Ansprüche, dadurch gekennzeichnet, daß die Schnappfedern (SFₙ, SFₙ′) kalottenförmig ausgebildet sind, wobei drei rotationssymmetrisch um den jeweiligen Kalottenscheitel (Kₙ, Kₙ′) und parallel zur Kalottenhöhe geführte Kalottenabschnitte durchgeführt sind und daß die Schnappfedern (SFₙ, SFₙ′) platzsparend alternierend auf Lücke gesetzt sind.

7. Elektrischer Tastschalter nach einem der vorhergehenden Ansprüche, dadurch gekennzeichnet, daß er vorzugsweise genau einen ersten Betätigungsstößel (8) und genau einen zweiten Betätigungsstößel (9) auf jeder Seite der Betätigungswippe (5) aufweist.

## Claims

1. Electrical key switch, especially for the stepwise actuation of window lift motors in motor vehicles, having at least two snap springs and having a two-armed actuating rocker (5) which is tiltable up to a maximum tilt angle (α) about a stationary pivot axis (16) and which can be brought out of a stable starting position (Pₒ) into 2n (n = 1, 2, 3 ...) unstable switching positions (Pₙ, Pₙ′), characterized in that switch strikers (8, 9) n in number, which are differently spaced from the pivot axis (16), are shaped on at each rocker arm (A, A′), that one of the strikers which is disposed furthest from the pivot axis is a constant-length first switch striker (8) and the strikers nearer to the pivot axis are actuating-force-dependent variable-length second switch strikers (9), in that snap springs (SFₙ, SFₙ′), in each instance beneath striker tips (Sₙ, Sₙ′) centered with respect to these and to be sprung in by these, with a simultaneously increasing tilt angle by means of actuating forces increasingly attacking the actuating rocker (5), progressively stepwise away from the pivot axis (16) in each instance along a maximum spring path ΔX, of the spring constant Dₒ, are disposed in planar fashion in a positioning plane predetermined by a position plate (4), in that the n-1 second switch strikers (9) exhibit in each instance one sliding piece (7) which is displacable in a stroke space (10) of a sleeve (6) shaped on at the switch striker (9) by a maximum of (n-1)ΔX and which is stressed by means of a compression spring (DFₙ₋₁, DFₙ₋₁′) and which forms the striker tip, in which the respective compression spring (DFₙ₋₁, DFₙ₋₁′) is held with prestress on the one hand in a first blind hole (13) of the second switch striker (9) and on the other hand in a second blind hole (14) of the sliding piece (7), in that the respective spring constant Dₙ₋₁ of each compression spring (DFₙ₋₁, DFₙ₋₁′) is greater than the spring constant D₀ of the snap springs (SFₙ, SFₙ′) and the respective spring constant Dₙ₋₁ of the compression springs (DFₙ₋₁, DFₙ₋₁′) is in each instance greater than the spring constant Dₙ₋₂ of an adjacent compression spring (DFₙ₋₂, DFₙ₋₂′), which is disposed closer to the pivot axis (16) and is in each instance smaller than the spring constant Dₙ of an adjacent compression spring (DFₙ, DFₙ′), disposed further from the pivot axis (16), and in that in the starting position (Pₒ) the striker tips (Sₙ, Sₙ′) lie in an alignment plane (15) forming a maximum tilt angle (α) with the positioning plane, and after tilting of the actuating rocker (5) through the maximum tilt angle (α) all striker tips (Sₙ, Sₙ′) lie in the positioning plane.

2. Electrical key switch according to Claim 1, characterized in that the switch strikers (8, 9), which can be brought into the switching positions (Pₙ), of the first rocker arm (A) and the switch strikers (8, 9) which can be brought into the switching positions (Pₙ′) of the other rocker arm (A′) as well as the snap springs (SFₙ, SFₙ′) corresponding thereto are disposed in each instance axially symmetrically with respect to the pivot axis (16).

3. Electrical key switch according to Claim 1 or 2, characterized in that the snap springs (SFₙ, SFₙ′) are positioned by means of a positioning plate (4) on a printed circuit board (3).

4. Electrical key switch according to one of the preceding claims, characterized in that the sliding piece (7) is held and guided by means of engagement lugs (11) in the stroke space (10) of the sleeve (6).

5. Electrical key switch according to one of the preceding claims, characterized in that each rocker arm (A, A′) is designed with a wide surface.

6. Electrical key switch according to one of the preceding claims, characterized in that the snap springs (SFₙ, SFₙ′) are designed in the shape of spherical segments, three spherical segment portions guided rotationally symmetrically about the respective spherical segment crown (Kₙ, Kₙ′) and parallel to the spherical segment height being realized, and in that the snap springs (SFₙ, SFₙ′) are alternately gap-set in a space-saving fashion.

7. Electrical key switch according to one of the preceding claims, characterized in that it exhibits preferably precisely one first actuating striker (8) and precisely one second actuating striker (9) on each side of the actuating rocker (5).

## Revendications

1. Bouton poussoir électrique, notamment pour la commande graduelle de moteurs de lève-vitres dans des véhicules automobiles, comportant au moins deux ressorts à déclic et une touche à bascule (5) à deux bras qui peut pivoter autour d'un axe de picotement (16) fixe jusqu'à un angle maximal (α) et peut être amené depuis une position d'origine (P₀) stable dans 2n (n = 1, 2, 3...) positions de commutation instables, caractérisé par le fait qu'un nombre n de poussoirs de commutation (8, 9) est formé d'une pièce sur chaque bras de bascule (A, A′) à différentes distances de l'axe de pivotement, poussoirs parmi lesquels le poussoir le plus éloigné de l'axe de pivotement forme un premier poussoir de commutation (8) de longueur constante et les poussoirs plus proches dudit axe de pivotement forment des seconds poussoirs de commutation (9) dont la longueur varie en fonction de la force d'actionnement, par le fait que des ressorts à déclic (SFₙ, SFₙ′) qui présentent une constante de rappel D₀ et fléchissent successivement depuis l'axe de pivotement suivant une courbe de déformation Δx sont disposés de manière planaire, dans un plan prédéfini par une plaque de positionnement (4), sous chaque pointe de poussoir (Sₙ, Sₙ′) en étant centré par rapport à celle-ci, lesquels ressorts sont sollicités par les pointes de poussoir lorsque l'angle de pivotement augmente sous l'action de forces d'actionnement croissantes agissant sur la bascule de commande (5), par le fait que les n-1 seconds poussoirs de commutation (9) comportent chacun un élément coulissant (7) qui constitue la pointe de poussoir, peut se déplacer de (n-1)Δx maximum dans une chambre (10) d'une douille (6) formée d'une pièce avec le poussoir de commutation (9) et est sollicité par un ressort de compression (DFₙ₋₁, DFₙ₋₁′), le ressort de compression (DFₙ₋₁, DFₙ₋₁′) étant maintenu en précontrainte d'une part dans un premier trou non débouchant (13) du second poussoir de commutation (9) et d'autre part dans un deuxième trou non débouchant (14) de l'élément coulissant (7), par le fait que la constante de rappel Dₙ₋₁ de chaque ressort de compression (DFₙ₋₁, DFₙ₋₁′) est supérieure à la constante de rappel D₀ des ressorts à déclic (SFₙ, SFₙ′) et que la constante de rappel Dₙ₋₁ des ressorts de compression (DFₙ₋₁, DFₙ₋₁′) est supérieure à la constante de rappel Dₙ₋₂ d'un ressort de compression (DFₙ₋₂, DFₙ₋₂′) voisin plus proche de l'axe de pivotement (16) et inférieure à la constante de rappel Dₙ d'un ressort de compression (DFₙ, DFₙ′) voisin plus éloigné dudit axe de pivotement (16) et par le fait que, dans la position d'origine (P₀), les pointes de poussoir (Sₙ, Sₙ′) sont situées dans un plan d'alignement (15) qui avec le plan de positionnement, définit un angle de pivotement (α) maximal et que, après pivotement de la touche à bascule (5) de la valeur de l'angle de pivotement (α) maximal, toutes les pointes de poussoirs (Sₙ, Sₙ′) sont situées dans le plan de positionnement.

2. Bouton poussoir électrique selon la revendication 1, caractérisé par le fait que les poussoirs de commutation (8, 9) du premier bras (A) de bascule qui peuvent être amenés dans les positions de commutation (Pₙ) et les poussoirs de commutation (8, 9) de l'autre bras (A′) de bascule qui peuvent être amenés dans la position de commutation (P′ₙ) ainsi que les ressorts à déclic (SFₙ, SFₙ′) correspondants sont disposés avec symétrie axiale par rapport à l'axe de pivotement (16).

3. Bouton poussoir électrique selon la revendication 1 ou 2, caractérisé par le fait que les ressorts à déclic (SFₙ, SFₙ′) sont disposés sur une carte à circuit imprimé (3) au moyen d'une plaque de positionnement (4).

4. Bouton poussoir électrique selon l'une des revendications précédentes, caractérisé par le fait que l'élément coulissant (7) est maintenu et guidé dans la chambre (10) du manchon (6) au moyen de doigts d'encliquetage (11) .

5. Bouton poussoir électrique selon l'une des revendications précédentes, caractérisé par le fait que chaque bras de bascule (A, A′) a une grande surface.

6. Bouton poussoir électrique selon l'une des revendications précédentes, caractérisé par le fait que les ressorts à déclic (SFₙ, SFₙ′) sont agencés en forme de calotte, trois parties de calotte étant disposées avec symétrie de rotation autour du sommet de la calotte concernée (Kₙ, Kₙ′) et parallèlement à la hauteur de la calotte et par le fait que les ressorts à déclic (SFₙ, SFₙ′) sont disposés en alternance en regard des vids de manière à économiser de la place.

7. Bouton poussoir électrique selon l'une des revendications précédentes, caractérisé par le fait que, de préférence, il présente exactement un premier poussoir de commutation (8) et précisément un deuxième poussoir de commutation (9) de chaque côté de la bascule de commande (5).
